# EUROPÄISCHE PATENTSCHRIFT

(11) **EP 1 687 577 B1**
(45) Veröffentlichungstag und Bekanntmachung des Hinweises auf die Patenterteilung: **07.01.2009**
(21) Anmeldenummer: 04803263.5
(22) Anmeldetag: 25.11.2004
(51) Int. Cl.: F27D 13/00, F27D 3/06, F27D 3/04

(54) **CHARGIERVORRICHTUNG, INSBESONDERE CHARGIERGUTVORWÄRMER**
CHARGING DEVICE, ESPECIALLY CHARGING STOCK PREHEATER
DISPOSITIF DE CHARGEMENT, NOTAMMENT DISPOSITIF DE PRECHAUFFAGE DES CHARGES

(30) Priorität: 27.11.2003 DE 10355549
(43) Veröffentlichungstag der Anmeldung: 09.08.2006
(73) Patentinhaber: Fuchs Technology AG, 8200 Schaffhausen (CH)
(72) Erfinder: FUCHS, Gerhard, 77694 Kehl-Bodersweier (DE)
(74) Vertreter: Kramer - Barske - Schmidtchen
(86) Internationale Anmeldenummer: PCT/EP2004/013355
(87) Internationale Veröffentlichungsnummer: WO 2005/052481

(56) Entgegenhaltungen:
- PATENT ABSTRACTS OF JAPAN Bd. 1995, Nr. 10, 30. November 1995 (1995-11-30) & JP 07 180975 A (DAIDO STEEL CO LTD), 18. Juli 1995 (1995-07-18) in der Anmeldung erwähnt

## Beschreibung

Die Erfindung betrifft eine Chargiervorrichtung zum Chargieren von Chargiergut in ein Schmelzgefäß, enthaltend einen Schacht, mit in einer Rahmenkonstruktion gehaltenen Schachtwänden, einem unterem Schachtboden, einer oberen Eintrittsöffnung für Chargiergut, einer Austrittsöffnung für Chargiergut in einer Seitenwand im unteren Bereich des Schachtes, einen Schieber, mit einer Oberseite, einer Unterseite, einer quer zur Verschieberichtung verlaufenden Stirnseite und zwei parallel zur Verschieberichtung verlaufenden Seitenflächen, der mit seiner Unterseite auf der Oberseite des genannten Schachtbodens aufliegend zwischen einer, den Schachtboden freigebenden, zurückgezogenen, ersten Position und einer in Richtung der genannten Austrittsöffnung vorgeschobenen, zweiten Position, mittels einer ersten Betätigungsvorrichtung zum schubweisen Transportieren von im Schacht befindlichen Chargiergut zur und aus der genannten Austrittsöffnung verschiebbar ist. Insbesondere bezieht sich die Erfindung auf eine als Chargiergutvorwärmer ausgebildete Chargiervorrichtung der genannten Art, bei der das zu chargierende Material durch hindurchströmende Heizgase, insbesondere heiße Abgase aus dem zu chargierenden Schmelzofen, vorerhitzt wird.

Eine als Chargiergutvorwärmer ausgebildete Chargiervorrichtung dieser Art ist beispielsweise durch die JP 7-180975 A bekannt geworden.

Bei solchen Chargiervorrichtungen entstehen Probleme, wenn Chargiergut stark schwankender Größe, wie in Form von Spänen, Eisenbahnschienen, Motorblöcken, etc. beim Chargieren von Stahlschrott, ohne vorherige Sortierung im Chargiergutvorwärmer erhitzt und dann schubweise zur Austrittsöffnung gefördert und in ein Schmelzgefäß chargiert werden sollen. Es kommt bei dem mittels eines Linearantriebs starrer Führung hin und her bewegten Schieber leicht zu Verklemmungen mit kleineren Schrottteilchen. Außerdem werden beim Vorschieben des Schiebers aus der zurückgezogenen, den Schachtboden freigebenden Position in Richtung der Austrittsöffnung, insbesondere wenn der Schieber nicht zu flach ausgebildet ist, sperrige Chargiergutteile gegen die obere Kante der Austrittsöffnung des Schachtes gedrückt, die dann den Transportvorgang stören. Die Störanfälligkeit beim Materialtransport wird zwar bei dem bekannten Chargiergutvorwärmer dadurch etwas vermindert, dass in zwei Ebenen Sperrorgane vorgesehen sind, durch die die Chargiergutsäule in kleinere Mengen unterteilt ausgetragen werden kann. Solche Sperrorgane sind aber aufwendig und außerdem gegenüber einer Stossbeanspruchung beim Einbringen von Schwerschrott in den Chargiergutvorwärmer anfällig.

Aufgabe der Erfindung ist es, eine Chargiervorrichtung der obengenannten Art so auszugestalten, dass Chargiergut unterschiedlichster Größe, wie Schwer- und Leichtschrott, mittels des Schiebers unter Vermeidung der obengenannten Probleme, also ohne Störungen und Blockierungen, zur Austrittsöffnung und aus dieser heraus transportiert werden kann. Insbesondere soll dies auch bei einer als Chargiergutvorwärmer ausgebildeten Chargiervorrichtung gewährleistet sein

Die Erfindung ist durch die Merkmale des Anspruches 1 gekennzeichnet. Vorteilhafte Ausgestaltungen der Erfindung sind den Unteransprüchen zu entnehmen.

Bei der erfindungsgemäßen Chargiervorrichtung sind die Seitenflächen des im Wesentlichen quaderförmigen Schiebers von der Oberseite zur Unterseite des Schiebers konvergierend ausgebildet und es ist die Betätigungsvorrichtung für diesen Schieber in einer Rahmenkonstruktion um eine horizontale Achse schwenkbar gelagert. Dadurch wird es beim Vorschieben des Schiebers aus der zurückgezogen Position in Richtung der Austrittsöffnung diesem ermöglicht, im Falle einer Gefahr eines Festklemmens an den Seitenflächen, nach oben auszuweichen, da ein etwaiges Hindernis im Spalt zwischen den Seitenflächen und den angrenzenden Wänden den Schieber über die Schrägfläche nach oben drückt.

Vorzugsweise ist die obere Begrenzung der Austrittsöffnung für Chargiergut durch eine horizontale, drehbar gelagerte Walze gebildet. Diese leitet das Chargiergut um die Kante, so dass es sich hier nicht verklemmen kann. Die Walze ist vorzugsweise um eine horizontale Achse schwenkbar gelagert und mittels einer Betätigungsvorrichtung nach unten drückbar. Hierdurch kann die Walze entgegen dem eigenen Gewicht oder einer Druckkraft schwenkend nach oben ausweichen und hierbei die Austrittsöffnung in der Höhe vergrößern. Durch Mitnehmerelemente an der Umfangsfläche der Walze wird sichergestellt, dass das austretende Chargiergut die Umfangsfläche der Walze mitnimmt und ohne Relativbewegung zu dieser an der Walzenoberfläche abrollt.

Vorzugsweise ist der durch die Schachtwände begrenzte Innenraum des Schachtes des Chargiergutvorwärmers, insbesondere im unteren Bereich, im Horizontalschnitt rechteckig ausgebildet. Bei sich über die Länge der längeren Seite erstreckender Austrittsöffnung lässt sich dann mit einem etwa quaderförmigen Schieber, der sich seitlich bis zu den Wänden erstreckt mittels eines Hubes eine relativ große Menge aus dem Chargiergutvorwärmer austragen.

Für einen seitlichen Anschluss an ein Schmelzgefäß kann an der Austrittsöffnung ein diese umgebender Ansatz mit einem Flansch oder in Form einer Muffe vorgesehen sein, die eine gasdichte Verbindung mit der Chargieröffnung des Schmelzgefäßes erlaubt, die vorzugsweise seitlich im Obergefäß des Schmelzgefäßes vorgesehen ist. Vorzugsweise ist die Chargiervorrichtung horizontal fahrbar ausgebildet und weist zu diesem Zweck entweder ein Fahrgestell oder eine Rollenlagerung auf. In diesem Fall ist eine Muffenverbindung besonders vorteilhaft, weil hierdurch eine schnelle Verbindung mit dem Gefäß und Trennung von dem Gefäß möglich ist, was insbesondere bei einem kippbaren Gefäß eines Lichtbogenofens als Schmelzgefäß vorteilhaft erscheint. Der Schmelzofen weist vorzugsweise ein ovales Gefäß auf, wobei in einer Längsseite des Ovals die an die Austrittsöffnung der Chargiervorrichtung anzuschließende Chargieröffnung vorgesehen ist.

Im Hinblick auf die Zielsetzung einer robusten und zuverlässigen Ausgestaltung des Chargiergutvorwärmers, die einen unsortierten Einsatz von Schwer- und Leichtschrott ermöglicht, sind die mechanisch beanspruchten Teile des Schachtes und/oder Schiebers vorzugsweise aus nebeneinander angeordneten, zu einer Konstruktionseinheit verbundenen Stahlknüppelabschnitten gebildet. Eine dichte Verbindung der nebeneinander angeordneten Stahlknüppelabschnitte wird vorzugsweise durch zwischengefügte Stahlstangenabschnitte erzielt, die an der thermisch und mechanisch beanspruchten Seite der Konstruktionseinheit liegen und dieser einer gewisse Elastizität quer zu den Stahlknüppeln sowie eine gute Kühlmöglichkeit durch Sprühkühlung von der entgegengesetzten Seite ermöglichen. Die Stahlknüppelabschnitte sollen in den Wandbereichen des Schachtes senkrecht angeordnet sein.

Die Erfindung wird anhand von acht Figuren näher erläutert. Es zeigen
- Fig. 1: eine perspektivische Ansicht einer erfindungsgemäßen, als Chargiergutvorwärmer ausgebildeten Chargiervorrichtung
- Fig. 2: eine Prinzipskizze, teilweise im Längsschnitt, der an das Obergefäß eines Lichtbogenofens angeschlossenen Chargiervorrichtung,
- Fig. 3: im Längsschnitt den vorderen Teil eines Schiebers,
- Fig. 4: eine Stirnansicht des Schiebers,
- Fig. 5: den Schnitt V-V von Fig. 3,
- Fig. 6: die Schwenkhebellagerung der Mitnehmerwalze,
- Fig. 7 und 8: in einer Vorderansicht und einer Draufsicht eine durch Stahlknüppelabschnitte gebildete Konstruktionseinheit.

Der in Fig. 1 perspektivisch dargestellte, schachtförmige Chargiergutvorwärmer 1 zum Vorwärmen von in ein Schmelzgefäß zu chargierendem Chargiergut enthält einen Schacht 2 mit in einer Rahmenkonstruktion 3 gehaltenen Schachtwänden 4, 5, 6 und 7. Ferner einen unteren Schachtboden 8 und eine obere Eintrittsöffnung 9 für Chargiergüt, die durch einen Deckel 10 (s. Fig. 2) verschließbar ist. Im unteren Bereich des Schachtes 2 ist in der, bei der Darstellung nach Fig. 2 linken Seitenwand 4 eine Austrittsöffnung 11 für Chargiergut vorgesehen, die gleichzeitig einen Gaseinlass für ein Heizgas zum Aufheizen von im Schacht befindlichem Chargiergut bildet. Im oberen Bereich des Schachtes 2 ist ein Gasauslaß 12 vorhanden.

Der Chargiergutvorwärmer enthält ferner einen Schieber 13, der in den Fig. 3 bis 5 teilweise und in verschiedenen, vergrößerten Ansichten dargestellt ist. Der Schieber 13 weist eine Oberseite 14, eine Unterseite 15, eine quer zur Verschieberichtung verlaufende Stirnseite 16 und zwei parallel zur Verschieberichtung verlaufende Seitenflächen 17 und 18 auf. Der Schieber 13 ist mit seiner Unterseite 15 auf der Oberseite 19 des Schachtbodens 8 aufliegend, zwischen einer den Schachtboden innerhalb der Schachtwände freigebenden, zurückgezogenen, ersten Position (nicht dargestellt) und einer in Richtung der Austrittsöffnung 11 vorgeschobenen, zweiten Position (in den Fig. 1 und 2 dargestellt) verschiebbar. Damit der Schieber 13 auch in der zurückgezogenen ersten Position geführt wird, ist der Schachtboden 8 über die bezüglich der Austrittsöffnung 11 hintere Schachtwand 6 hinaus verlängert. Das Vor- und Zurückschieben des Schiebers 13 erfolgt durch eine erste Betätigungsvorrichtung 20, die im dargestellten Fall in Form von zwei Linearantrieben, jeweils aus einem Hubzylinder 21 und einer Hubstange 22, ausgebildet ist. Die erste Betätigungsvorrichtung 20 ist in der Rahmenkonstruktion 3 um eine horizontale Achse schwenkbar gelagert. Zu diesem Zweck sind Schwenklager 23 für jeden der Hubzylinder 21 am Rahmen 3 vorgesehen. Wie die Fig. 3 und 5 zeigen, sind die Hubstangen 22 ebenfalls schwenkbar über horizontale Zapfen 24 mit dem Schieber 13 verbunden. Hierdurch erhält der Schieber bei der Vor- und Rückwärtsbewegung die erforderliche Beweglichkeit um Verklemmungen zu vermeiden.

Die Oberseite 19 des Schachtbodens 8 ist vorzugsweise zur Austrittsöffnung 11 des Schachtes 2 hin abfallend ausgebildet. Ein Neigungswinkel von 15 Grad gegenüber der Waagerechten hat sich als vorteilhaft erwiesen. Der Neigungswinkel sollte nicht größer als 45 Grad sein, weil sonst die erforderliche Sperrung des Chargiergutaustrags nicht mehr gegeben ist und Chargiergut unkontrolliert die Austrittsöffnung 11 verlässt.

Der Konvergenzwinkel α (siehe Fig. 5) der konvergierenden Seitenflächen 17, 18 des Schiebers 13 gegenüber der Waagerechten liegt vorzugsweise zwischen 45 Grad und 75 Grad. Als besonders vorteilhaft haben sich etwa 60 Grad erwiesen.

Um Blockierung an der oberen Begrenzung der Austrittsöffnung 11 beim Austragen von unsortiertem Schrott zu vermeiden, ist die obere Begrenzung durch eine horizontale, drehbar gelagerte Walze 26 gebildet. Die Walze ist um eine feststehende horizontale Achse 27 (siehe Fig. 6) in der Rahmenkonstruktion 3 schwenkbar gelagert und mittels einer zweiten Betätigungsvorrichtung 28 nach unten schwenkbar bzw. drückbar. Fig. 6 zeigt den linken Schwenkhebel 29 von Fig. 1 und zwar in einer Ansicht von links. Die zweite Betätigungsvorrichtung 28 ist im vorliegenden Fall, ebenso wie die erste Betätigungsvorrichtung 21, in Form zweier Linearantriebe ausgebildet, mit denen die Walze 26 mit Hilfe der, der Walze zugeordneten Schwenkhebel 29 um die Achsen 27, die fluchten, schwenkbar ist.

Die Walze 26 weist auf ihrer Umfangsfläche verteilte Mitnehmerelemente 30 auf, die im vorliegenden Fall als parallel zur Achsrichtung der Walze verlaufende Mitnehmerrippen ausgebildet sind. Beim Austragen von Chargiergut aus dem Schacht mittels des Schiebers 13 verhaken sich die Mitnehmer am transportierten Gut und es wird die sich frei drehende Walze 26 mitgenommen. Hierdurch wird das Gut auch im oberen Bereich der Kante der Austrittsöffnung 11, ohne die Gefahr eines Verklemmens, frei ausgeträgen, wobei die Walze aufgrund ihrer Schwenkbewegung, durch das transportierte Chargiergut erzwungene Höhenänderungen, ausgleichen kann. Die Walze könnte auch antreibbar ausgebildet werden um das Material positiv im Bereich der oberen Kante der Austrittsöffnung 11 hinauszubefördern. In diesem Fall sollte die Drehbewegung der Walze 26 mit der Schubbewegung des Schiebers 13 synchronisiert sein.

Vorzugsweise ist die als Chargiergutvorwärmer ausgebildete Chargiervorrichtung zum Vorwärmen von in ein Schmelzgefäß, insbesondere in das Gefäß eines Lichtbogenofens zu chargierendem Chargiergut bestimmt. Zu diesem Zweck ist es vorteilhaft, wenn die Verbindung zwischen Chargiergutvorwärmer und dem Schmelzgefäß schnell gelöst werden kann, damit beim Kippen des Gefäßes der Chargiergutvorwärmer nicht mitgekippt werden muss. Andererseits soll das heiße Abgas des Lichtbogenofens ohne wesentliche Verluste durch die Austrittsöffnung 11 für das Chargiergut, die als Gaseinlaß dient, in den Schacht 2 eingeleitet und nach Durchströmen des zu erhitzenden Chargiergutes durch den oberen Gasauslaß 12 wieder abgeleitet werden können.

In Fig. 2 ist eine solche Verbindung zwischen dem Chargiergutvorwärmer 1 und einem kippbaren Gefäß 31 eines Lichtbogenofens dargestellt. Der obere, üblicherweise aus wassergekühlten Wandelementen bestehende Teil des Gefäßes 31 ist mit einer rechteckigen Eintrittsöffnung 32 für Chargiergut versehen. Vorzugsweise ist das Gefäß 31 in der Draufsicht oval ausgebildet, so dass es einfacher möglich ist, hier eine rechteckförmige Eintrittsöffnung 32 vorzusehen. An der Austrittsöffnung 11 des Chargiergutvorwärmers 1 ist ein, diese umgebender Ansatz 33 zum Anschließen an die als Chargieröffnung dienende Eintrittsöffnung 32 des Schmelzgefäßes vorgesehen. Der Ansatz ist in Form einer Muffe ausgebildet, deren Außenkontur zum Einsetzen in die Chargieröffnung 32 an deren Innenkontur angepasst ist. Außerdem ist der Chargiergutvorwärmer 1 verschiebbar ausgebildet. Zu diesem Zweck ist der Rahmen 3 auf Rollen 34 horizontal in einer Richtung quer zur Kipprichtung des Schmelzgefäßes 31 verfahrbar. Vor dem Kippen des Schmelzgefäßes 31 zum Abstechen einer Schmelze wird die Verbindung zwischen der Muffe 33 und der Chargieröffnung 32 durch Verfahren des Chargiergutvorwärmers 1, bei der Darstellung nach Fig. 2 nach rechts, gelöst.

Der erfindungsgemäße Chargiergutvorwärmer ist für hohe mechanische Beanspruchungen geeignet. Um die Robustheit und Zuverlässigkeit gegenüber bekannten Chargiergutvorwärmern zu vergrößern, sind gemäß einer Weiterbildung der Erfindung, für die selbständiger Schutz beansprucht wird, mechanisch hoch beanspruchte Teile des Schachtes 2 und/oder Schiebers 13 aus nebeneinander angeordneten, zu einer Konstruktionseinheit 40 verbundenen Stahlknüppelabschnitten 41 gebildet.

Eine solche Konstruktionseinheit ist in den Fig. 7 und 8 in einer Vorderansicht und einer Draufsicht dargestellt. Die Stahlknüppelabschnitte 41 sind an den Kanten 42, die an der mechanisch beanspruchten Seite der Konstruktionseinheit 40 liegen, durch zwischengefügte Stahlstangenabschnitte 43 miteinander verschweißt, wobei diese Stahlstangenab schnitte vorzugsweise aus Rundstahl gebildet sind. Mechanisch stark beansprucht sind bei dem beschriebenen Chargiergutvorwärmer die inneren Seiten der Schachtwände 4, 5, 6 bzw. 7, die Oberseite des Schachtbodens 19 im Bereich des Schachtes bzw. die Stirnseite 16 des Schiebers und teilweise die sich hieran anschließende Oberseite des Schiebers 13.

Bevorzugte Querschnittsabmessungen von auf dem Stahlmarkt angebotenen Stahlknüppeln zur Herstellung der Stahlknüppelabschnitte sind 100mmx100mm. Der Durchmesser der Rundstahlstangenabschnitte 43 liegt vorzugsweise bei einem Fünftel der Querschnittsseitenabmessungen der Stahlknüppel, im vorliegenden Fall bei etwa 20mm.

Eine erforderliche Kühlung der Schachtwände erfolgt bei dieser Ausgestaltung vorteilhafterweise durch eine Spritzkühlung, d.h. über Spritzdüsen, die in der Rahmenkonstruktion 3 angebracht sind. Da die Kühlung auf der den Stahlstangenabschnitten entgegengesetzten Seite der Konstruktionseinheit erfolgt, sind die Knüppelabschnitte 41 auch über deren, durch die zwischengefügten Stahlstangenabschnitte 43 gebildeten Zwischenräume zwischen benachbarten Knüppelabschnitten kühlbar.

## Patentansprüche

1. Chargiervorrichtung (1) zum Chargieren von Chargiergut in ein Schmelzgefäß, enthaltend
einen Schacht (2), mit
in einer Rahmenkonstruktion (3) gehaltenen Schachtwänden (4, 5, 6, 7), einem unterem Schachtboden (8),
einer oberen Eintrittsöffnung (9) für Chargiergut,
einer Austrittsöffnung (11) für Chargiergut in einer Seitenwand im unteren Bereich des Schachtes (2),
einen Schieber (13), mit
einer Oberseite (14), einer Unterseite (15), einer quer zur Verschieberichtung
verlaufenden Stirnseite (16) und zwei parallel zur Verschieberichtung verlaufenden Seitenflächen (17, 18),
der mit seiner Unterseite (15) auf der Oberseite (19) des genannten Schachtbodens (8) aufliegend zwischen einer, den Schachtboden freigebenden, zurückgezogenen, ersten Position und einer in Richtung der genannten Austrittsöffnung (11) vorgeschobenen, zweiten Position, mittels einer ersten Betätigungsvorrichtung (20) zum schubweisen Transportieren von im Schacht (2) befindlichen Chargiergut zur und aus der genannten Austrittsöffnung (11) verschiebbar ist,
**dadurch gekennzeichnet, dass**
die Seitenflächen (17, 18) des Schiebers (13) von der Oberseite zur Unterseite (15) des Schiebers (13) konvergieren und
die erste Betätigungsvorrichtung (20) in der Rahmenkonstruktion (3) um eine horizontale Achse schwenkbar gelagert ist.

2. Chargiervorrichtung nach Anspruch 1, **dadurch gekennzeichnet, dass** die obere Begrenzung der Austrittsöffnung (11) für Chargiergut durch eine horizontale, drehbar gelagerte Walze gebildet ist.

3. Chargiervorrichtung nach Anspruch 2, **dadurch gekennzeichnet, dass** die Walze (26) um eine horizontale Achse (27) schwenkbar gelagert ist.

4. Chargiervorrichtung nach Anspruch 2 oder 3, **dadurch gekennzeichnet, dass** die Walze (26) mittels einer zweiten Betätigungsvorrichtung (28) nach unten drückbar ist.

5. Chargiervorrichtung nach einem der Ansprüche 2 bis 4, **dadurch gekennzeichnet, dass** die Walze (26) über ihre Umfangsfläche verteilte Mitnehmerelemente (30) enthält.

6. Chargiervorrichtung nach Anspruch 5, **dadurch gekennzeichnet, dass** die Mitnehmerelemente (30) als Mitnehmerrippen ausgebildet sind.

7. Chargiervorrichtung nach einem der Ansprüche 1 bis 6, **dadurch gekennzeichnet, dass** die erste und/oder die zweite Betätigungsvorrichtung als Linearantrieb ausgebildet ist.

8. Chargiervorrichtung nach einem der Ansprüche 1 bis 7, **dadurch gekennzeichnet, dass** der durch die Schachtwände (4,5,6,7) begrenzte Innenraum des Schachtes (2) im Horizontalschnitt rechteckig ausgebildet ist.

9. Chargiervorrichtung nach einem der Ansprüche 1 bis 8, **dadurch gekennzeichnet, dass** an der Austrittsöffnung (11) für Chargiergut ein, diese umgebender Ansatz (33) zum Anschließen an eine Chargieröffnung (32) eines Schmelzgefäßes (31) vorgesehen ist.

10. Chargiervorrichtung nach Anspruch 9, **dadurch gekennzeichnet, dass** der Ansatz in Form einer Muffe (33) ausgebildet ist, deren Außenkontur zum Einsetzen in eine Chargieröffnung (32) eines Schmelzgefäßes (31) an die Innenkontur der Chargieröffnung (32) angepasst ist.

11. Chargiervorrichtung nach einem der Ansprüche 1 bis 10, **dadurch gekennzeichnet, dass** sie verschiebbar ausgebildet ist.

12. Chargiervorrichtung nach Anspruch 11, **dadurch gekennzeichnet, dass** die Rahmenkonstruktion (3) des Schachtes (2) mittels eines Fahrgestells oder auf Rollen (34) verschiebbar ist.

13. Chargiervorrichtung, insbesondere nach einem der Ansprüche 1 bis 12, **dadurch gekennzeichnet, dass** mechanisch beanspruchte Teile des Schachtes (2) und/oder Schiebers (13) aus nebeneinander angeordneten, zu einer Konstruktionseinheit (40) verbundenen Stahlknüppelabschnitten (41) gebildet sind.

14. Chargiervorrichtung nach Anspruch 13, **dadurch gekennzeichnet, dass** die Stahlknüppelabschnitte (41) an den Kanten (42), die an der thermisch und/oder mechanisch beanspruchten Seite der Konstruktionseinheit (40) liegen, über zwischengefügte Stahlstangenabschnitte (43) verschweißt sind.

15. Chargiergutvorwärmer, enthaltend eine Chargiervorrichtung nach einem der Ansprüche 1 bis 14, bei der die Austrittsöffnung (11) für Chargiergut in einer Seitenwand im unteren Bereich des Schachtes einen Gaseinlass für ein Heizgas, zum Aufheizen von im Schacht befindlichem Chargiergut bildet, die obere Eintrittsöffnung (9) für Chargiergut durch einen Deckel (10) verschließbar ist, und im oberen Bereich des Schachtes(2) ein Gasauslass (12) für das Heizgas vorgesehen ist.

16. Chargiergutvorwärmer nach Anspruch 15, **dadurch gekennzeichnet, dass** in der Rahmenkonstruktion (3) eine Spritzwasserkühlvorrichtung mit gegen thermische beanspruchte Schachtwandabschnitte (4, 5, 6, 7) gerichteten Spritzdüsen angebracht ist.

## Claims

1. Charging device (1) for charging of charging stock into a melting vessel, comprising
a shaft (2) having
shaft walls (4, 5, 6, 7) held in a frame structure (3),
a lower shaft floor (8),
an upper inlet opening (9) for charging stock,
a discharge opening (11) for charging stock in a side wall in the lower area of the shaft (2),
a pusher (13) having
a top surface (14), a bottom surface (15), an end surface (16) extending transverse to the pushing direction and two lateral surfaces (17, 18) extending parallel to the pushing direction,
which pusher, resting with its bottom surface (15) on the top surface (19) of the said shaft floor (8), is movable by a first actuating device (20) between a first, retracted position, which exposes the shaft floor, and a second position, which is advanced toward said discharge opening (11), for the batch transport of charging stock present in the shaft (2) toward and through said discharge opening (11),
**characterised in that**
the lateral surfaces (17, 18) of the pusher (13) converge from the top surface to the bottom surface (15) of the pusher (13) and
the first actuating device (20) is borne in the frame structure (3) so as to be pivotable about a horizontal axis.

2. Charging device according to Claim 1, **characterised in that** the upper boundary of the discharge opening (11) for charging stock is formed by a horizontal, rotatably borne roller.

3. Charging device according to Claim 2, **characterised in that** the roller (26) is pivotably borne about a horizontal axis (27).

4. Charging device according to Claim 2 or 3, **characterised in that** the roller (26) is downwardly pushable by a second actuating device (28).

5. Charging device according to one of Claims 2 to 4, **characterised in that** the roller (26) comprises engaging elements (30) distributed around its circumferential surface.

6. Charging device according to Claim 5, **characterised in that** the engaging elements (30) are formed as engaging ribs.

7. Charging device according to one of Claims 1 to 6, **characterised in that** the first and/or the second actuating device is formed as a linear drive.

8. Charging device according to one of Claims 1 to 7, **characterised in that** the interior space of the shaft (2) bounded by the shaft walls (4, 5, 6, 7) is rectangularly formed in horizontal cross section.

9. Charging device according to one of Claims 1 to 8, **characterised in that** a projection (33) surrounding the opening is provided at the discharge opening (11) for the charging stock for connection to a charging opening (32) of a melting vessel (31).

10. Charging device according to Claim 9, **characterised in that** the projection is constructed in the form of a sleeve (33), whose external contour is adapted to the internal contour of a charging opening (32) for insertion into a charging opening (32) of a melting vessel (31).

11. Charging device according to one of Claims 1 to 10, **characterised in that** it is constructed so as to be displaceable.

12. Charging device according to Claim 11, **characterised in that** the frame structure (3) of the shaft (2) is displaceable by an undercarriage or on rollers (34).

13. Charging device, in particular according to one of Claims 1 to 12, **characterised in that** mechanically stressed parts of the shaft (2) and/or pusher (13) are formed from steel billet segments (41) that are disposed adjacent to each other and are connected to a structural unit (40).

14. Charging device according to Claim 13, **characterised in that** the steel billet segments (41) are welded at the edges (42) via interleaved steel rod segments (43), which edges (42) lie on the thermally and/or mechanically stressed side of the structural unit (40).

15. Charging stock preheater comprising a charging device according to one of Claims 1 to 14, wherein the discharge opening (11) for charging stock in a side wall in the lower area of the shaft forms a gas inlet for a heating gas for heating charging stock present in the shaft, the upper inlet opening (9) for charging stock is closable by a cover (10) and a gas outlet (12) for the heating gas is provided in the upper area of the shaft (2).

16. Charging stock preheater according to Claim 15, **characterised in that** a spray water cooling device having spray nozzles directed towards thermally stressed shaft wall segments (4, 5, 6, 7) is installed in the frame structure (3).

## Revendications

1. Dispositif de chargement (1) pour le chargement de produit de chargement dans un creuset, comprenant :
une cuve (2), avec
des parois de cuve (4, 5, 6, 7) inscrites dans une ossature (3),
un fond de cuve inférieur (8),
une ouverture d'entrée supérieure (9) pour le produit de chargement,
une ouverture de sortie (11) pour le produit de chargement dans une paroi
latérale dans la zone inférieure de la cuve (2),
un registre (13), avec
une face supérieure (14), une face inférieure (15), une face frontale (16) transversale par rapport au sens de déplacement et deux faces latérales (17, 18) parallèles au sens de déplacement,
qui est déplaçable par sa face inférieure (15) sur la face supérieure (19) du fond de cuve (8) mentionné reposant entre une première position retirée, libérant le fond de cuve, et une deuxième position avancée, dans le sens de l'ouverture de sortie (11) susdite, au moyen d'un premier dispositif d'actionnement (20) pour le transport par fournées du produit de chargement qui se trouve dans la cuve (2) et en dehors de l'ouverture de sortie (11) susdite,
**caractérisé en ce que**
les faces latérales (17, 18) du registre (13) convergent de la face supérieure vers la face inférieure (15) du registre (13) et
le premier dispositif d'actionnement (20) est logé de manière pivotable autour d'un axe horizontal dans l'ossature (3).

2. Dispositif de chargement suivant la revendication 1, **caractérisé en ce que** la limite supérieure de l'ouverture de sortie (11) pour le produit de chargement est formée par un cylindre horizontal à logement pivotable.

3. Dispositif de chargement suivant la revendication 2, **caractérisé en ce que** le cylindre (26) est logé à rotation autour d'un axe horizontal (27).

4. Dispositif de chargement suivant la revendication 2 ou 3, **caractérisé en ce que** le cylindre (26) est compressible vers le bas au moyen d'un deuxième dispositif d'actionnement (28).

5. Dispositif de chargement suivant l'une des revendications 2 à 4, **caractérisé en ce que** le cylindre (26) comporte des éléments d'entraînement (30) distribués sur sa surface périphérique.

6. Dispositif de chargement suivant la revendication 5, **caractérisé en ce que** les éléments d'entraînement (30) ont la forme de nervures d'entraînement.

7. Dispositif de chargement suivant l'une des revendications 1 à 6, **caractérisé en ce que** le premier et/ou le deuxième dispositif(s) d'actionnement a/ont la forme d'un entraînement linéaire.

8. Dispositif de chargement suivant l'une des revendications 1 à 7, **caractérisé en ce que** l'espace intérieur de la cuve (2) limité par les parois de cuve (4, 5, 6 7) a une forme rectangulaire dans la section horizontale.

9. Dispositif de chargement suivant l'une des revendications 1 à 8, **caractérisé en ce qu'**au niveau de l'ouverture de sortie (11) pour le produit de chargement, une pièce ajoutée (33) entourant cette ouverture est prévue pour le raccordement a une ouverture de chargement (32) d'un creuset (31).

10. Dispositif de chargement suivant la revendication 9, **caractérisé en ce que** la pièce ajoutée a la forme d'un manchon (33) dont le contour extérieur est adapté pour s'insérer dans une ouverture de chargement (32) d'un creuset (31) sur le contour intérieur de l'ouverture de chargement (32).

11. Dispositif de chargement suivant l'une des revendications 1 à 10, **caractérisé en ce qu'**il est déplaçable.

12. Dispositif de chargement suivant la revendication 11, **caractérisé en ce que** l'ossature (3) de la cuve (2) peut être déplacée au moyen d'un chariot ou sur des rouleaux (34).

13. Dispositif de chargement, en particulier suivant l'une des revendications 1 à 12, **caractérisé en ce que** les parties sollicitées mécaniquement de la cuve (2) et/ou du registre (13) sont formées à partir des sections de billettes d'acier (41) disposées les unes à côté des autres et assemblées pour former une unité constructive (40).

14. Dispositif de chargement suivant la revendication 13, **caractérisé en ce que** les sections de billettes d'acier (41) sur les bords (42), qui se situent sur la face sollicitée thermiquement et/ou mécaniquement de l'unité de construction (40), sont soudées au moyen de sections de barres d'acier (43) intermédiaires.

15. Préchauffeur de produit de chargement, contenant un dispositif de chargement suivant l'une des revendications 1 à 14, dans lequel l'ouverture de sortie (11) pour le produit de chargement forme dans une paroi latérale dans la zone inférieure de la cuve une entrée de gaz pour un gaz de chauffage en vue du chauffage du produit de chargement se trouvant dans la cuve, l'ouverture d'entrée supérieure (9) pour le produit de chargement étant fermable par un couvercle (10) et une sortie de gaz (12) étant prévue pour le gaz de chauffage dans la zone supérieure de la cuve (2).

16. Préchauffeur de produit de chargement suivant la revendication 15, **caractérisé en ce qu'**un dispositif de refroidissement à jet d'eau avec des buses de pulvérisation dirigées contre les sections de paroi de cuve sollicitées thermiquement est disposé dans l'ossature (3).
